# FASCICULE DE BREVET EUROPEEN

(11) **EP 0 643 187 B1**
(45) Date de publication et mention de la délivrance du brevet: **26.02.1997**
(21) Numéro de dépôt: 94401977.7
(22) Date de dépôt: 07.09.1994
(51) Int. Cl.: E05F 11/48, E05F 11/38

(54) **Chariot de lève-vitre pour véhicule automobile**
Mitnehmer eines Fensterhebers für Kraftfahrzeuge
Slide of a window regular for motor vehicles

(30) Priorité: 09.09.1993 FR 9310699
(43) Date de publication de la demande: 15.03.1995
(73) Titulaire: AUTOMOBILES PEUGEOT, 75116 Paris (FR); AUTOMOBILES CITROEN, 92200 Neuilly-sur-Seine (FR)
(72) Inventeur: Passignani, Hubert, F-78600 Maisons Lafitte (FR)
(74) Mandataire: Gendraud, Pierre

(56) Documents cités:
- EP-A- 0 491 320
- DE-A- 3 243 123
- DE-A- 4 002 274

## Description

L'invention est relative à un chariot de lève-vitre pour véhicule automobile, selon le préambule de la revendication 1.

Les chariots de ce type sont généralement fixés à la vitre associée par l'intermédiaire de pièces auxiliaires telles que supports en tôle, axes traversant la vitre, vis de serrage, etc., qui génèrent des difficultés de montage et parfois des risques de jeux ou de déformations susceptibles de provoquer du bruit, en particulier, dans le cas d'une vitre de porte, lors de la fermeture de celle-ci.

On connaît par exemple, selon la demande de brevet DE 2836038, un chariot comprenant, venus de matière, des éléments de guidage pour le rail et des pattes élastiques verticales à ergot s'accrochant dans un trou d'un support en tôle solidaire de la vitre. Pour le montage sur véhicule, le chariot étant préalablement mis en place sur le rail fixe, la vitre avec son support est abaissée verticalement jusqu'à encliquetage de chaque ergot dans le trou correspondant du support. Cette opération est aisée mais elle doit être précédée de l'assemblage de la vitre avec le support, et celui-ci est susceptible, par jeu ou par déformation, de permettre de légers déplacements transversaux de la vitre, générateurs de bruit.

Un chariot de lève-vitre connu par la demande de brevet EP0491320 comporte une face d'appui pour le bord inférieur de la vitre, d'où saillent vers le haut, respectivement de part et d'autre de la vitre, une portion rigide pour le guidage du rail et une patte élastique à ergot s'accrochant dans un trou de la vitre. Cet ergot s'étendant transversalement à la vitre risque de se décrocher lors d'un choc transversal tel que celui dû à la fermeture d'une porte équipée de la vitre.

L'invention vise à remédier aux inconvénients susmentionnés en proposant un chariot du type précédent, avec patte verticale élastique à ergot s'accrochant dans un trou agencé dans la vitre près de son bord inférieur, caractérisé en ce que l'ergot comporte à son extrémité libre un rebord inférieur pour son maintien transversal sur la vitre.

Selon quelques caractéristiques importantes de l'invention :
- les dimensions et positions de l'ergot par rapport à celles du trou de la vitre sont telles qu'un jeu vertical entre le bord de la vitre et la face supérieure du chariot est supérieur ou égal à la hauteur du rebord de l'ergot et inférieur ou égal au jeu vertical entre ce dernier et le bord supérieur du trou.
- des languettes élastiques de rattrapage de jeu sont agencés au droit de la face supérieure de butée et/ou au droit d'une face latérale de guidage propre à coopérer avec le rail.

Un mode de réalisation d'un lève-vitre avec chariot selon l'invention est décrit ci-après, avec référence aux dessins annexés parmi lesquels :
- la figure 1 est une vue latérale simplifiée et partiellement découpée d'une porte de véhicule avec lève-vitre à chariot coulissant ;
- la figure 2 est une vue latérale à plus grande échelle du chariot, côté extérieur au véhicule ;
- la figure 3 est une vue de dessus du chariot, en coupe partielle suivant la ligne III-III de la figure 2, monté sur un rail ;
- la figure 4 est une vue de profil du chariot, en coupe suivant la ligne IV-IV de la figure 2, avec vitre associée en position d'assemblage ;
- et la figure 5 est une vue en perspective du chariot, côté intérieur au véhicule.

On voit à la figure 1 une porte 1 de véhicule, dans laquelle une vitre 2 est susceptible de coulisser verticalement sous l'action d'un lève-vitre comprenant un chariot 3 fixé à la vitre et entraîné le long d'un rail vertical 4 par un câble 5 actionné par un treuil 6, celui-ci et le rail étant solidaires de la porte.

Comme visible plus précisément sur les figures 2 à 5, le chariot, moulé en matière plastique, comporte une portion rigide verticale 6 saillant latéralement d'une plaque trapézoïdale 7 à face supérieure rectiligne 8. De cette face 8, saillent verticalement vers le haut d'un côté une partie supérieure 6a de la portion rigide, et de l'autre côté trois pattes 9, 10, 11, de sorte que l'ensemble formé par celles-ci et la partie rigide 6a est propre à chevaucher le bas de la vitre 2, comme le montre la figure 4, en position d'assemblage de la vitre sur le chariot.

La patte centrale 10 comporte un ergot 12 propre à être engagé dans un trou 13 agencé dans la vitre 2 à proximité de son bord inférieur 14.

La patte 10 est élastique et suffisamment flexible dans le sens l'éloignant de la portion rigide 6a pour que la vitre puisse être engagée de haut en bas. A cet effet, l'ergot est délimité à sa partie supérieure par un plan incliné 15 tel que sa coopération avec le bord inférieur 14 de la vitre, lors de son engagement, provoque l'écartement, représenté en 10a, de la patte 1O, écartement maintenu jusqu'à ce que, le bord 14 atteignant la face 8 du chariot, l'ergot 12 s'accroche dans le trou 13 par rappel élastique de la patte 10.

L'ergot comporte à son extrémité libre un rebord inférieur 16 pour empêcher un déplacement transversal relatif entre la patte et la vitre en positon d'assemblage. Afin que ce rebord 16 puisse être engagé dans le trou 13 de la vitre, les positions et dimensions de l'ergot 12 et du trou 13 de la vitre procurent un jeu vertical J1 entre le bord inférieur 14 de la vitre et la face supérieure 8 du chariot, supérieur ou égal à la hauteur h du rebord 16.

De plus, pour qu'un déplacement vers le haut du chariot par rapport à la vitre, notamment lors d'une montée maximale du lève-vitre, ne risque pas de faire heurter le plan incliné 15 contre le bord supérieur du trou 13 et par suite écarter la patte 10 dans le sens de son décrochement, un jeu J2 supérieur ou égal au jeu j1 est prévu entre l'ergot 12 et le bord supérieur du trou 13.

Des lamelles élastiques 17 sont agencées aux extrémités de la face 8, aptes à être en appui permanent sur le bord inférieur 14 de la vitre et à fléchir vers le bas lorsque ce bord vient en butée sur la face 8, notamment lors de l'assemblage du chariot et de la vitre par engagement vertical, de haut en bas, de celle-ci directement sur le chariot préalablement monté sur le rail. Cet appui permanent assure un rattrapage du jeu J1 en maintenant en contact les parties inférieures de l'ergot 12 et du trou 13.

La portion verticale rigide 6 présente des faces rectilignes 18, 19, 20 destinées à glisser sur le rail 4, ainsi qu'une barrette de guidage 21 recouvrant une partie d'un des bords du rail. Des languettes 22 sont agencées dans la face rectiligne 20 de manière à exercer une poussée permanente sur le rail 4 contre la barrette 21, rattrapant ainsi les jeux de coulissement entre le rail et le chariot en direction perpendiculaire à la vitre.

Dans la portion rigide 6, sont pratiqués deux évidements 23 aptes à recevoir deux embouts du câble d'entraînement 5.

Il ressort de la description ci-dessus que le chariot est simple, peu encombrant, peu coûteux, et permet un montage particulièrement aisé de la vitre grâce à son assemblage par encliquetage direct sur le chariot. De plus, l'agencement des languettes et le verrouillage de la patte élastique 10 au droit du trou 13 de la vitre grâce au rebord 16 de l'ergot procurent une solidarisation entre vitre, chariot et rail évitant tout bruit, notamment lors de la fermeture de la porte.

## Revendications

1. Chariot de lève-vitre (3) pour véhicule automobile, propre à coulisser sur un rail fixe vertical (4) sous l'action de moyens d'entraînement, et comportant d'une part, pour son assemblage avec une vitre (2), au moins une patte élastique verticale (10) à ergot d'accrochage (12), et d'autre part une face supérieure de butée (8) pour le bord inférieur (14) de la vitre (2) en position d'assemblage, face (8) d'où saillent vers le haut une portion rigide (6a) de guidage du rail et la patte élastique (10) de manière à chevaucher le bas de la vitre (2) en position d'assemblage où l'ergot (12) de la patte s'accroche dans un trou (13) agencé dans la vitre près de son bord inférieur (14),
caractérisé en ce que l'ergot (12) comporte à son extrémité libre un rebord inférieur (16) pour son maintien transversal sur la vitre (2).

2. Chariot selon la revendication 1,
caractérisé en ce que les dimensions et positions de l'ergot (12) par rapport à celles du trou (13) de la vitre sont telles qu'un jeu vertical (j1) entre le bord (14) de la vitre et la face supérieure (8) du chariot est supérieur ou égal à la hauteur (h) du rebord (16) de l'ergot et inférieur ou égal au jeu vertical (j2) entre ce dernier et le bord supérieur du trou (13).

3. Chariot selon l'une des revendications 1 et 2,
caractérisé en ce que des languettes élastiques de rattrapage de jeu (17, 22) sont agencées au droit de la face supérieure de butée (8) et/ou au droit d'une face latérale (20) de guidage propre à coopérer avec le rail (4).

## Patentansprüche

1. Fensterhebermitnehmer (3) für Kraftfahrzeuge, der geeignet ist, auf einer feststehenden senkrechten Schiene (4) unter Einwirkung von Antriebsmitteln zu gleiten, und der zu seiner Verbindung mit einer Fensterscheibe (2) einerseits wenigstens eine vertikale elastische Lasche (10) mit Mitnehmerhaken (12) und andererseits eine Oberseite (8) als Anschlag für die Unterkante (14) der Fensterscheibe (2) in ihrer Verbindungslage umfasst, wobei von dieser Oberseite (8) aus nach oben ein starres Schienenführungsteil (6a) und die elastische Lasche (10) vorspringen, um den unteren Teil der Fensterscheibe (2) in ihrer Verbindungslage zu überlappen, in der der Haken (12) der Lasche sich in ein Loch (13), das in der Fensterscheibe nahe ihrer Unterkante (14) angeordnet ist, einhängt,
dadurch gekennzeichnet, daß der Haken (12) an seinem freien Ende einen unteren Rand (16) für seine Querhalterung an der Fensterscheibe (2) aufweist.

2. Mitnehmer nach Anspruch 1, dadurch gekennzeichnet,
daß die Abmessungen und Positionen des Hakens (12) in Beziehung zu denen des Lochs (13) der Fensterscheibe so bemessen sind, daß ein vertikales Spiel (j1) zwischen der Kante (14) der Fensterscheibe und der Oberseite (8) des Fensterhebermitnehmers größer oder gleich der Höhe (h) des unteren Randes (16) des Hakens und kleiner oder gleich des vertikalen Spiels (j2) zwischen vorgenanntem Haken und dem oberen Rand des Lochs (13) ist.

3. Mitnehmer nach Anspruch 1 oder 2, dadurch gekennzeichnet,
daß die elastischen Zungen zum Nachstellen des Spiels (17, 22) senkrecht zur Anschlagoberseite (8) und/oder senkrecht zu einer Führungsseitenfläche (20), die in der Lage ist, mit der Schiene (4) zusammenzuwirken, angeordnet sind.

## Claims

1. A window winder carriage (3) for a motor vehicle, capable of sliding along a fixed vertical rail (4) under the action of driving means, and comprising on the one hand, for its assembly with a window (2), at least one vertical resilient clip (10) with a hooking lug (12) and on the other hand an upper stop face (8) for the lower edge (14) of the window (2) in the assembly position, from which face (8) there project upwards a rigid portion (6a) for guiding the rail, and the resilient clip (10) so as to overlap with the bottom of the window (2) in the assembly position where the lug (12) of the clip hooks into a hole (13) made in the window near its lower edge (14),
characterised in that the lug (12) comprises at its free end a lower flange (16) for holding it transversely on the window (2).

2. A carriage according to Claim 1,
characterised in that the dimensions and positions of the lug (12) relative to those of the hole (13) in the window are such that vertical play (j1) between the edge (14) of the window and the upper face (8) of the carriage is greater than or equal to the height (h) of the flange (16) of the lug and less than or equal to the vertical play (j2) between the latter and the upper edge of the hole (13).

3. A carriage according to one of Claims 1 and 2,
characterised in that resilient tongues for taking up play (17,22) are arranged in line with the upper stop face (8) and/or in line with a lateral guiding face (20) suitable for cooperating with the rail (4).
